# EUROPÄISCHE PATENTSCHRIFT

(11) **EP 0 720 560 B1**
(45) Veröffentlichungstag und Bekanntmachung des Hinweises auf die Patenterteilung: **09.07.1997**
(21) Anmeldenummer: 94927526.7
(22) Anmeldetag: 31.08.1994
(51) Int. Cl.: B63C 11/32

(54) **VORRICHTUNG UND VERFAHREN ZUM ÜBERWACHEN EINES TAUCHGANGES**
DEVICE AND PROCESS FOR MONITORING A SCUBA DIVE
DISPOSITIF ET PROCEDE POUR LE CONTROLE D'UNE OPERATION DE PLONGEE

(30) Priorität: 23.09.1993 DE 4332401
(43) Veröffentlichungstag der Anmeldung: 10.07.1996
(73) Patentinhaber: UWATEC AG, CH-5705 Hallwil (CH); UWATEC INSTRUMENTS DEUTSCHLAND GMBH, D-79736 Rickenbach-Hottingen (DE)
(72) Erfinder: MOCK, Markus, CH-8610 Uster (CH); VÖLLM, Ernst, CH-8802 Kilchberg (CH)
(74) Vertreter: Wallinger, Michael, Dr.-Ing.
(86) Internationale Anmeldenummer: EP9402895
(87) Internationale Veröffentlichungsnummer: WO9508471

(56) Entgegenhaltungen:
- EP-A- 0 324 259
- WO-A-86/01172
- WO-A-92/06889
- FR-A- 2 349 128
- US-A- 4 882 678

## Beschreibung

Die vorliegende Erfindung betrifft eine Vorrichtung und ein Verfahren zum Überwachen eines Tauchganges, bei welchem der Taucher ein Atemgerät benutzt, nach dem Oberbegriff des Anspruches 1 bzw. 13. Eine derartige Vorrichtung und ein derartiges Verfahren sind aus der WO 86/01 172 bekannt. Ein solches Atemgerät besteht üblicherweise aus ein oder zwei Metallflaschen, die z.B. auf dem Rücken des Tauchers angeordnet werden und in denen ein hochkomprimiertes Sauerstoff-Gasgemisch, im folgenden vereinfacht als "Luft" bezeichnet mit einem Druck von z.B. bis 350 bar enthalten ist. Die Atemluft wird dem Taucher mittels schlauchen über entsprechende Reduzierventile zugeführt.

Mit zunehmender Wassertiefe erhöht sich der auf den Taucher wirkende hydrostatische Druck des Wassers, was dazu führt, daß das Körpergewebe eine höhere Menge an inerten Gasen, insbesondere an Stickstoff aufnimmt. Um ein zu schnelles Freisetzen dieser Gase beim Auftauchvorgang zu verhindern, was zu bleibenden Gesundheitsschäden und sogar zum Tode führen kann, müssen Taucher beim Wiederauftauchen nach längerem Aufenthalt in größerer Tiefe in bestimmten Tiefen längere Auftauchpausen einlegen, die als sogenannte Dekompressionsstops oder Dekompressionshalte bezeichnet werden. Einen Überblick über die Problematik der Dekompression gibt das Buch von A.A. Bühlmann: "Tauchmedizin", Berlin Heidelberg New York ISBN 3-540-52533-5. Dort ist auf den Seiten 7-117 die Problematik der Dekompression und die Berechnung der Dekompressionshalte in Abhängigkeit vom Tauchprofil gezeigt.

Um die notwendigen Dekompressionsstops und ihre Dauer sowie die daraus resultierende Gesamtauftauchzeit bestimmen zu können, bedienen sich die Taucher heute elektronischer Tauchcomputer, wie sie von der Uwatec AG, Hallwil, Schweiz unter den Namen "Aladin" und "Aladin Pro" weltweit vertrieben werden. Der Aufbau eines derartigen Computers ist im vorgenannten Werk von Bühlmann auf den Seiten 118 bis 136 dargestellt. Bei diesem Tauchcomputer, der am Handgelenk des Tauchers getragen wird, werden die jeweilige Tauchtiefe und die Aufenthaltszeit bestimmt und dem Taucher angezeigt, wie lange die Gesamtauftauchzeit insgesamt ist und in welcher Höhe und in welcher Zeitdauer die Dekompressionsstops eingelegt werden müssen.

Mit der WO92/06889 ist eine Überwachungsvorrichtung für mobile Atemgeräte bekanntgeworden, bei welcher der in der Tauchflasche herrschende Luftdruck erfaßt und die Daten einer Recheneinrichtung zugeführt werden. Die Recheneinrichtung bestimmt auf der einen Seite die Zeit, für die der Luftvorrat voraussichtlich noch ausreichen wird und vergleicht diese Zeit mit der Zeit, die für das Auftauchen inklusive der Dekompressionshalte insgesamt erforderlich ist. Aus der Differenz dieser beiden Zeitwerte wird die sogenannte remaining air time gebildet, das ist die Zeit, welche der Taucher noch auf der jeweiligen Tauchtiefenstufe verbringen darf, bevor er den Wiederauftauchvorgang beginnt.

Die bekannten Tauchcomputer sind vorwiegend für Sporttaucher konzipiert. Werden diese Geräte von Berufstauchern verwendet, welche unter Wasser arbeiten, und beispielsweise Bergungs- oder Reparaturarbeiten zu verrichten haben, können die von den bekannten Geräten ermittelten Dekompressionshalte zu kurz sein, um dem Taucher ein gefahrloses Auftauchen an die Oberfläche zu ermöglichen.

Es ist deshalb die Aufgabe der vorliegenden Erfindung, eine verbesserte Vorrichtung und ein verbessertes Verfahren zum Überwachen eines Tauchganges zu schaffen, komit die vom Taucher unter Wasser erbrachter Arbeitsleistung zuverlössig ermittelt werden kann.

Diese Aufgabe wird erfindungsgemäß durch eine Vorrichtung gemäß Anspruch 1 gelöst.

Das erfindungsgemäße Verfahren ist Gegenstand des Anspruches 13.

Zu bevorzugende Weiterbildungen der Erfindung sind Gegenstand der Unteransprüche.

Mit der erfindungsgemäßen Vorrichtung bzw. dem erfindungsgemäßen Verfahren wird es möglich, die Dekompressionshalte, die Gesamtauftauchzeit und die remaining air time mit wesentlich größerer Präzision zu berechnen als dies bisher möglich war.

Erbringt ein Taucher unter Wasser eine Arbeitsleistung, so steigt die Durchblutung des Körpers, insbesondere die Durchblutung der arbeitenden Muskulatur an. Dadurch wird in der gleichen Zeiteinheit im Gewebe mehr inertes Gas aufgenommen, als dies der Fall wäre, wenn sich der Taucher ohne Arbeitsleistung unter Wasser aufhält. Da pro Zeiteinheit mehr inertes Gas aufgenommen wird, müssen die Dekompressionshalte verlängert werden, wodurch sich auch die Gesamtauftauchzeit verlängert und dadurch die mögliche Aufenthaltszeit unter Wasser verkürzt. In diesem Zusammenhang ist darauf hinzuweisen, daß unter dem Begriff Arbeitsleistung nicht nur eine freiwillig vom Taucher erbrachte Leistung zu sehen und zu verstehen ist. Der Taucher kann auch durch äußere Umstände dazu gezwungen werden, eine Arbeitsleistung zu erbringen, beispielsweise wenn der Taucher in eine starke Strömung gerät und starke Schwimmbewegungen ausführen muß, um seine Position zu halten.

Mit dem erfindungsgemäßen Verfahren ist es erstmals möglich, die vom Taucher während des Tauchganges erbrachte Arbeitsleistung zuverlässig zu ermitteln und diese bei der Berechnung der Dekompressionshalte zu berücksichtigen.

Dies geschieht erfindungsgemäß dadurch, daß aus der Analyse des Luftverbrauches, d.h. genauer gesagt, aus der Analyse der aufeinanderfolgend gemessenen und normierten Druckwerte der Tauchflasche ein Leistungskennwert abgeleitet wird, der ein Maß für die vom Taucher zum jeweiligen Zeitpunkt erbrachte Leistung ist.

Aus Gründen der Definition wird in diesem Zusammenhang darauf hingewiesen, daß unter dem Begriff Leistung im folgenden die physikalische Bedeutung dieses Begriffes, d.h. die erbrachte Arbeit bzw. die Energieumsetzung pro Zeiteinheit verstanden werden soll.

Es ist festgestellt worden, daß die vom Taucher aufgenommene Luftmenge die Ermittlung der jeweils erbrachten Arbeitsleistung ermöglicht. Ein Taucher mit durchschnittlicher Konstitution und Körperbau hat, wenn er sich unter Wasser im wesentlichen in Ruhe befindet, einen Luftverbrauch von ca. 8 1 pro Minute. Bei einer Arbeitsleistung von 50 Watt, steigt der Luftverbrauch bereits auf 22,5 l/min an. Bei starker körperlicher Arbeit, beispielsweise durch die Verrichtung eines bestimmten Arbeitsvorganges unter Wasser, oder bei schnellem Schwimmen, steigt der Luftverbrauch weiter an und erreicht bei einer Leistung von 200 Watt, die unter Wasser in der Regel nur kurze Zeit erbracht werden kann, auf 70 l/min.

Erfindungsgemäß wird aus den in zeitlicher Aufeinanderfolge gemessenen und anschließend normierten Werten des Flaschendruckes ein Leistungskennwert ermittelt, der ein Maß für die körperlich erbrachte Leistung ist, und der bei der Berechnung der Dekompressionszeiten berücksichtigt wird.

Gemäß einem besonders einfach gestalteten ersten Ausführungsbeispiel der Erfindung kann die Bestimmung der Leistung dadurch erfolgen, daß der Zeitabstand der aufeinanderfolgenden Atemvorgänge ermittelt wird. Erhöht sich die vom Taucher erbrachte Leistung, muß der Taucher pro Zeiteinheit, beispielsweise pro Minute, öfter einatmen als in einem Rühezustand. Aus der Atemfrequenz, d.h. z.B. die Anzahl der Atemvorgänge pro Minute wird dann der Leistungskennwert abgeleitet.

Bei der Anwendung des Verfahrens ist zu berücksichtigen, daß schnelle Atemvorgänge, üblicherweise als Hyperventilation bezeichnet, auch bei Angst- oder Panikzuständen auftreten können. In diesem Fall wird dann also eine unnötig verlängerte Gesamtauftauchzeit der Berechnung der remaining air time zugrundegelegt. Es ist allerdings darauf hinzuweisen, daß die Abweichung der Gesamtauftauchzeit beim Auftreten der Hyperventilation "auf der sicheren Seite" liegt, d.h. die Gesamtauftauchzeit wird verlängert. Bei der Benutzung der Atemfrequenz zur Ermittlung des Leistungskennwertes ist ferner zu berücksichtigen, daß bei einer Erhöhung der abgegebenen Leistung sich auch das Atemzugvolumen ändert. Die Änderung der Leistung erfolgt also nicht proportional zur Atemfrequenz.

Bei einem zweiten Ausführungsbeispiel wird aus den aufeinanderfolgend gemessenen und anschließend normierten Druckwerten die Luftmenge berechnet, die der Taucher jeweils aufnimmt. Bei Angst- und Panikzuständen kommt es zwar zu einer Verkürzung der Atemfrequenz, bei der Hyperventilation, wird aber sehr wenig Luft eingeatmet, so daß diese Zustände nicht als Zustände hoher Leistungsabgabe erfaßt werden. Zu berücksichtigen ist bei diesem Ausführungsbeispiel jedoch, daß die Druckmeßeinrichtung nicht das pro Zeiteinheit abgegebene Luftvolumen ermitteln kann, sondern lediglich den Differenzdruck vor und nach dem Atemvorgang. Um daraus das vom Taucher aufgenommene Luftvolumen bestimmen zu können, muß neben dem Umgebungsdruck und der Temperatur auch das Volumen der Flasche bekannt sein.

Da es Tauchflaschen mit verschiedenen Volumina gibt, kann das Problem damit gelöst werden, daß die gesamte Vorrichtung oder nur die Druckmeßeinrichtung an ein bestimmtes Flaschenvolumen angepaßt ist. Im letzteren Fall übermittelt die Druckmeßeinrichtung dann vorzugsweise mit den jeweiligen Druckmeßwerten oder zu Beginn oder zu Ende der Messung eine zusätzliche, vorgegebene Information, aus der das Luftvolumen hervorgeht.

Da die Druckmeßeinrichtung bei einer zweiteiligen Ausführung getrennt von den übrigen Teilen der Vorrichtung an der Flasche montierbar ist, kann die Druckmeßeinrichtung auf diese Weise fest mit der Flasche verbunden sein, so daß Verwechslungen vermieden werden.

Alternativ zur vorbeschriebenen Ausführungsform kann entweder an der Druckmeßeinrichtung oder an den übrigen Teilen der Vorrichtung eine Eingabeeinrichtung vorgesehen werden, mit welcher der Benutzer eine Information über das jeweilige Volumen der Tauchflasche an die Vorrichtung übergibt. Dies ermöglicht es, die gleiche Vorrichtung oder die gleiche Druckmeßeinrichtung für verschiedene Flaschenvolumina verwenden zu können. Auf der anderen Seite ist zu berücksichitgen, daß bei einem Irrtum des Benutzers während der Eingabe falsche Luftverbrauchswerte und damit falsche Dekompressionswerte bestimmt werden. Es ist deshalb, wie auch bei den anderen Ausführungsbeispielen, zu empfehlen, zusätzlich eine Plausibilitätskontrolle durchzuführen.

Bei einer bevorzugten Ausführungsform wird der Leistungskennwert ermittelt, in dem die während eines ersten Zeitabschnittes bestimmten und normierten Druckwerte mit wenigstens den während eines zweiten Zeitabschnittes ermittelten und normierten Druckwerten verglichen werden. Aus der Änderung der Druckwerte zwischen dem ersten und dem zweiten bzw. jedem folgenden Zeitabschnitt wird der Leistungskennwert abgeleitet.

Diese Vorgehensweise hat den Vorteil, daß sie eine sehr präzise Ermittlung des Leistungskennwertes ermöglicht, ohne daß dazu das Volumen der Tauchflasche bekannt sein muß. Die Vorrichtung kann somit ohne Änderung und damit auch ohne Fehlermöglichkeit für verschiedene Tauchflaschen eingesetzt werden.

Bei einer ersten Variante dieses dritten Ausführungsbeispiels wird die Abnahme der normierten Druckwerte zu Beginn des Tauchganges abgespeichert. Diese Werte werden dann als Werte mit geringer Leistungserbringung betrachtet. Diese Vorgehensweise ist gerechtfertigt, da der Taucher beim Eintritt in das Wasser nur eine geringe Arbeitsleistung erbringen muß.

Die während dieser Zeit ermittelten Druckdifferenzwerte werden einem gewissen Luftverbrauch, beispielsweise einem Verbrauch von 20 l/min gleichgesetzt. Aus dem Vergleich der Druckmeßwerte kann dann das aufgenommene Luftvolumen bei Leistungserbringung bestimmt werden.

Bei einer zweiten, bevorzugten Variante des dritten Ausführungsbeispiels, im folgenden als viertes Ausführungsbeispiel bezeichnet, erfolgt die Ableitung des Leistungskennwertes, indem die Schwankungen der Differenz der aufeinanderfolgenden Druckwerte analysiert werden. Es hat sich gezeigt, daß die Luftaufnahme während einer Zeiteinheit umso gleichmäßiger wird, je höher die aufgenommene Luftmenge und damit die erbrachte Leistung ist. In der Vorrichtung wird somit bestimmt, wie groß die Abweichung aufeinanderfolgender Druckwerte ist, und daraus die relative Schwankung der Amplitude, d.h. die Schwankung der Amplitude bezogen auf den jeweiligen Absolutwert, bestimmt. Aus diesem Wert kann dann der Leistungskennwert abgeleitet werden.

Bei der Durchführung des erfindungsgemäßen Verfahrens, und dies gilt in gleicher Weise für alle erörterten Ausführungsbeispiele, ist zu berücksichtigen, daß die vom Taucher aufgenommene Luftmenge nicht nur vom Absolutwert des gemessenen Druckes, bzw. der Differenz zwischen zwei Absolutwerten abhängt, sondern auch vom Umgebungsdruck und von der Temperatur der Luft in der Flasche. Bei der Berechnung muß deshalb jeweils der Umgebungsdruck, das ist der hydrostatische Druck des Wassers in der entsprechenden Tauchtiefe, der sich aus dem Wasserdruck selbst und dem darauf lastenden Luftdruck zusammensetzt, und die Temperatur der Luft in der Flasche berücksichtigt werden.

Die erfindungsgemäße Vorrichtung kann bei allen vorerwähnten Ausführungsbeispielen einteilig oder zweiteilig aufgebaut werden.

Bei einem zweiteiligen Aufbau ist die Druckmeßeinrichtung an der Tauchflasche angeordnet und überträgt ein Druckmeßsignal an eine Empfangseinrichtung, die entfernt davon beispielsweise am Handgelenk des Tauchers oder an der Tauchmaske angeordnet ist. Die Übertragung der Meßwerte von der Druckmeßeinrichtung zur Empfangseinrichtung kann drahtlos per elektromagnetischer Wellen oder Ultraschall erfolgen, es kann aber auch eine Kabelverbindung zwischen den beiden Teilen bestehen.

Bei der einteiligen Ausführung ist die Vorrichtung über einen Hochdruckschlauch mit der Flasche verbunden. In diesem Fall hängt die Vorrichtung, beispielsweise in eine übliche Konsole integriert, an der Flasche und wird vom Taucher mit den Händen ergriffen, um abgelesen zu werden.

Die Erfindung wird nun im einzelnen in bezug auf die beigefügte Zeichnung beschrieben. Darin zeigen:
- Fig. 1: ein Blockschaltbild der erfindungsgemäßen Vorrichtung zur Überwachung eines Tauchganges,
- Fig. 2: eine schematische Darstellung der Druckmeßeinrichtung eines Ausführungsbeispiels der erfindungsgemäßen Vorrichtung und
- Fig. 3: ein Ausführungsbeispiel einer Verarbeitungseinrichtung der erfindungsgemäßen Vorrichtung.

Im folgenden werden die vorstehend beschriebenen vier Ausführungsbeispiele in bezug auf die Zeichnung näher erläutert.

Fig. 1 zeigt in stark schematisierter Weise die grundsätzliche Anordnung und den Aufbau der erfindungsgemäßen Vorrichtung.

Die nur teilweise dargestellte Tauchflasche 1 ist eine konventionelle Stahl- oder Aluminiumflasche mit einem Volumen von z.B. 7 bis 18 l und einem maximalen Speicherdruck von z.B. 350 bar, welche durch ein handbetätigtes Absperrventil 2 zu verschließen ist. Der Flaschendruck wird durch ein automatisch betätigtes Druckregelventil 3, das üblicherweise als Lungenautomat bezeichnet wird, auf den für den Taucher erforderlichen Druck reduziert.

Die Vorrichtung gemäß der vorliegenden Erfindung, die insgesamt mit 5 bezeichnet ist, weist eine insgesamt mit 7 bezeichnete Druckmeßeinrichtung auf, welche mittels eines Drucksensors 23 den Druck im Hochdruckteil des Atemgerätes mißt, und auf der Grundlage dieses Meßwertes ein Sendesignal generiert, das über eine Antenne drahtlos mittels elektromagnetischer Rundfunkwellen zu einer Verarbeitungseinrichtung 9 übertragen wird. In der Verarbeitungseinrichtung 9 wird das Signal aufbereitet, und in einer Recheneinrichtung verarbeitet. Das Ergebnis der Berechnung wird dem Taucher in einem Display 10 angezeigt. Zusätzlich zum Display 10 können noch Warnlampen, wie beispielsweise Leuchtdioden oder akustische Alarmeinrichtungen, vorgesehen werden.

In einer Kammer des Reduzierventils 3, welche bei geöffnetem Absperrventil 2 in Strömungsverbindung mit dem Inneren der Tauchflasche steht, ist ein Drucksensor 23 und ein Temperatursensor 24 angeordnet. Die Signale dieser Sensoren werden über eine Signalaufbereitungseinrichtung 26 (siehe Fig. 2) an einen Mikroprozessor 28 übertragen.

Der Mikroprozessor 28 weist einen Speicher 30 auf, in dem ein erster Speicherbereich S1 vorgesehen ist, der ein Programm zur Steuerung des Mikroprozessors enthält sowie zweite, dritte bis n-te Speicherbereiche S3-SN, in die Daten abgelegt werden, die während des Tauchganges ermittelt werden.

Die Druckmeßeinrichtung weist weiterhin einen Zeitgeber 32 auf, der einen festen Zeittakt liefert, eine Signalaufbereitungseinrichtung 34, die ein vom Mikroprozessor ausgegebenes Signal 28 aufbereitet und einer Antenne 36 zuführt, sowie eine Batterie 38, welche die Druckmeßeinrichtung mit elektrischer Energie versorgt.

Einzelheiten des Sendevorgangs, insbesondere bezüglich der Art und Weise der Signalaufbereitung, der Verwendung eines Identifikationssignals, mit dem fehlerhafte Datenübertragungen verhindert werden können, sind in der vorerwähnten WO92/06889 beschrieben, und zwar insbesondere auf den Seiten 15 unten bis 36 oben. Die Offenbarung der Druckschrift in diesem Bereich wird durch diesen Hinweis in die Offenbarung der vorliegenden Anmeldung einbezogen.

Die Rechen- und Anzeigeeinrichtung 50, die mit der Druckmeßeinrichtung zusammenwirkt, und mit dieser gemeinsam die erfindungsgemäße Vorrichtung bildet, ist in Fig. 3 dargestellt.

Die Einrichtung 50, im folgenden als Verarbeitungseinrichtung bezeichnet, weist zwei strichpunktierte dargestellte Teilbereiche auf, einen ersten Bereich 51, in welchem das von der Druckmeßeinrichtung empfangene Signal empfangen und aufbereitet wird, und einen zweiten Bereich 52, in dem die Berechnung der Gesamtauftauchzeit der Dekompressionsstops und der remaining air time stattfindet.

Der Empfangsbereich 51 weist eine Antenne 54 auf, welche das von der Druckmeßeinrichtung ausgesendete Signal aufnimmt und eine Signalaufbereitungseinrichtung 55, die mit einem Mikroprozessor 56 verbunden ist, der im folgenden als zweiter Mikroprozessor bezeichnet wird.

Ein Zeitgeber 59 gibt einen festen Zeittakt für die gesamte Verarbeitungseinrichtung vor.

Die Dekompressionsrecheneinrichtung wird mit Daten von dem Mikroprozessor 56 versorgt und weist einen Mikroprozessor 62 auf, der im folgenden als dritter Mikroprozessor bezeichnet wird.

Der dritte Mikroprozessor 62 wird von einem Programm gesteuert, welches in einem Speicher 63 abgelegt ist.

Der dritte Mikroprozessor 62 ist mit einem Sensor 66 und einem Sensor 67 verbunden, durch welche der Umgebungsdruck und die Umgebungstemperatur gemessen und über eine Signalverarbeitungseinrichtung 68 der dritten Mikroprozessoreinrichtung 62 zugeführt wird. Aus dem Umgebungsdruck, der dem in der jeweiligen Tauchtiefe herrschenden hydrostatischen Druck entspricht, wird die Wassertiefe abgeleitet.

Die Ergebnisse der Berechnungen werden in einem Display 70 angezeigt, welches vorzugsweise ein LCD-Display ist. In diesem Display können sowohl Zahlen als auch Symbole dargestellt werden, um dem Taucher einen Überblick über die jeweiligen Daten des Tauchganges zu geben.

Die Stromversorgung der Verarbeitungseinrichtung erfolgt über eine Batterie 72.

Die Batterie 72 ist wie die Batterie 38 der Druckmeßeinrichtung eine Lithiumbatterie, deren Energie für einen mehrjährigen Betrieb ausreicht.

Sowohl die Druckmeßeinrichtung als auch die Verarbeitungseinrichtung sind in einem wasserdichten Gehäuse 40 bzw. 80 untergebracht, welches vollständig mit Öl, einem Gel oder einem anderen dafür geeigneten Medium gefüllt ist.

Das Gehäuse 80 der Verarbeitseinrichtung 50 kann so gestaltet sein, daß es unmittelbar wie ein herkömmlicher Tauchcomputer am Handgelenk getragen werden kann.

Es ist jedoch auch möglich, diese Einrichtung in anderer Weise vorzusehen und nur das Display am Handgelenk des Tauchers anzuordnen oder auch im Bereich der Maske des Tauchers, so daß der Taucher die Anzeigeinstrumente immer im Blick hat.

Nun wird die Funktion des ersten Ausführungsbeispiels in bezug auf die Figuren beschrieben:

Beim ersten Ausführungsbeispiel wird der Leistungskennwert aus der gemessenen Atemfrequenz abgeleitet.

Zu diesem Zweck wird in der Druckmeßeinrichtung in kurzen Zeitabständen, beispielsweise im Abstand von 0,2 s, eine Messung des in der Flasche herrschenden Drucks vorgenommen.

Sobald ein Druckmeßwert pᵢ um einen vorbestimmten Wert, der der Druckdifferenz eines Atemzuges in seiner Größenordnung entspricht, bzw. etwas kleiner ist, vom vorangehend gemessenen Druckwert pᵢ₋₁ abweicht, wird eine Zählgröße K um den Wert 1 erhöht. Diese Zählung wird, gesteuert vom Zeitgeber 32 und Mikroprozessor 28, für einen vorbestimmten Zeitraum, beispielsweise für 30 oder 60 s, ausgeführt.

Die gemessene Atemfrequenz wird über die Antennen 36 und 54 zur Verarbeitungseinrichtung 50 übertragen. Bei kleiner Atemfrequenz wird davon ausgegangen, daß der Taucher nur eine geringe Arbeitsleistung erbringt, bei hoher Atemfrequenz wird eine hohe Arbeitsleistung vorausgesetzt. Im Speicher 63 der Verarbeitungseinrichtung sind eine Vielzahl von Vergleichswerten abgespeichert, bei denen jeweils für einen bestimmten Atemfrequenzwert ein bestimmter Leistungskennwert definiert ist. Entsprechende Werte können beispielsweise experimentell an einem Ergometer gewonnen werden, wie dies nachfolgend noch erörtert wird. Der ermittelte Leistungskennwert wird von der Dekompressionsrecheneinrichtung bei der Berechnung der erforderlichen Dekompressionsstops und der Gesamtauftauchzeit berücksichtigt.

In der Verarbeitungseinrichtung 50 wird aus den gemessenen und übertragenen Druckmeßwerten hochgerechnet, wie lange die Atemluft noch ausreicht. Dies geschieht, indem ermittelt wird, welche Zeit es, gleicher Luftverbrauch vorausgesetzt, dauert, bis der Druck in der Flasche auf einen vorgegebenen Wert, beispielsweise auf 30 bar abgesunken ist. Diese Zeitdauer wird als die noch zur Verfügung stehende Gesamttauchzeit bezeichnet. Von dieser Gesamttauchzeit wird die Gesamtauftauchzeit subtrahiert, die Differenz ist dann die remaining air time, d.h. die Zeit, die der Taucher noch bis zum Beginn des Wiederaufstieges auf der entsprechenden Tauchtiefenstufe verbleiben kann.

Bei diesen Berechnungen ist die Kompressibilität der Luft zu berücksichtigen. Bei zunehmender Wassertiefe und gleichbleibendem Atemvolumen wird der Flasche pro Atemzug eine größere Luftmenge entnommen. Der Verbrauch wird deshalb bei diesem und allen anderen Ausführungsbeispielen auf den Normaldruck in Meereshöhe umgerechnet, wobei die Temperatur der Atemluft berücksichtigt wird.

Zur Berechnung der remaining air time schlägt die Erfindung vor, ein iteratives Verfahren zu verwenden, welches im folgenden an einem Beispiel erläutert wird.

Der Taucher hat sich beispielsweise zum Zeitpunkt, in dem die Berechnung durchgeführt wird, 30 min auf einer bestimmten Tauchtiefenstufe aufgehalten. Das Programm setzt nun voraus, daß die remaining air time einem, zunächst fest vorgegebenen Wert, von z.B. 40 min, entspricht. Bei einer ersten Dekompressionsrechnung wird somit vorausgesetzt, daß sich der Taucher 70 min auf dieser Tauchtiefenstufe aufgehalten hat. Mit diesen Größen wird dann die Zeitdauer der einzelnen Dekompressionsstops und daraus und unter zusätzlicher Berücksichtgung einer maximalen Aufstiegsgeschwindigkeit die Gesamtauftauchzeit ermittelt, die in diesem Beispiel 25 min betragen möge. Damit ist die berechnete Gesamttauchzeit 95 min. Es wird nun unter Berücksichtigung des aktuellen Luftverbrauches berechnet, wie hoch der Restdruck in der Flasche nach Ablauf dieser 95 min ist. Dieser Wert wird mit einem vorgegebenen Wert, z.B. 30 bar, verglichen. Liegt der berechnete Restdruck nach 95 min unter 30 bar, so war die angenommene remaining air time von 40 min zu lang und der Wert wird für eine erste Wiederholung der Rechnung entsprechend verkürzt, z.B. um 5 min. Anschließend wird die Rechnung dann für die neue angenommene Aufenthaltszeit von 65 min erneut durchgeführt.

Führt die Berechnung dagegen zum Ergebnis, daß der Flaschendruck nach dem Ablauf dieser Gesamtzeit höher ist als der vorgegebene Wert, so wird die remaining air time verlängert, beispielsweise um 5 min, und die Rechnung erneut durchgeführt. Diese Iteration wird wiederholt, bis die Differenz zwischen der angenommenen remaining air time und der daraus tatsächlich ermittelten remaining air time unter einem vorgegebenen Grenzwert liegt.

Für die Berücksichtigung der Arbeitsleistung bei der Berechnung der Dekompression schlägt die Erfindung folgende Vorgehensweise vor:

In einem Dekompressionsrechenmodell, wie es im angegebenen Werk von Bühlmann beschrieben worden ist (siehe dazu auch die Literaturangaben in dem Werk) wird die Aufsättigung und die Entsättigung von 16 verschiedenen Gewebearten simuliert. Diesem Modell liegt die Erkenntnis zugrunde, daß sich die verschiedenen Gewebe des Körpers unterschiedlich schnell mit inertem Gas anreichern. Es wird deshalb beispielsweise zwischen den Geweben von Gehirn, Rückenmark, Nieren, Herz, Skelettmuskulatur, Gelenke, Knochen, sowie Haut- und Fettgewebe, unterschieden. Wird eine körperliche Arbeitsleistung erbracht, so steigt die Durchblutung der Muskulatur an. Durch die dadurch erforderliche vermehrte Wärmeabgabe der Haut, steigt auch die Durchblutung der Haut an. Bei der Dekompressionsrechnung gemäß der vorliegenden Erfindung werden in Abhängigkeit vom Leistungskennwert die Werte des Gewebe-Modells, die die Sättigungsgeschwindigkeit des Muskulatur- und des Hautgewebes betreffen, erhöht. Damit wird der vermehrten Durchblutung und der dadurch bewirkten schnelleren Aufnahme von inertem Gas Rechnung getragen.

Im Display 70 werden die erreichte Tauchtiefe, die vom Umgebungsdruck abgeleitet wird, die seit dem Beginn des Tauchvorganges verstrichene Zeit, die remaining air time und die Gesamtauftauchzeit sowie der erste Dekompressionsstop bezüglich Tauchtiefe und -dauer angezeigt.

Das zweite Ausführungsbeispiel unterscheidet sich vom ersten Ausführungsbeispiel darin, daß zusätzlich zu den beschriebenen Einrichtungen eine Eingabeeinrichtung 42 und ein Display 44 vorgesehen sind.

Die Eingabeeinrichtung 42 besteht beispielsweise aus drei Schaltern, bei denen ein Schalter eine Plusfunktion, der zweite Schalter eine Minusfunktion und der dritte Schalter eine Kontrollfunktion aufweist.

Werden der Kontrollschalter und der Plusschalter zusammen betätigt, wird ein im Display 44 angezeigter Volumenwert der Tauchflasche, beispielsweise in Liter, stufenweise erhöht, wird der Kontrollschalter und der Minusschalter betätigt, wird der angezeigte Volumenwert entsprechend vermindert.

Der so eingegebene Wert wird im Speicher 30 abgelegt, und zur Berechnung des Luftverbrauches herangezogen.

Der Vollständigkeit halber sei erwähnt, daß diese Eingabeeinrichtung auch in der Empfangseinrichtung angeordnet werden kann, in diesem Fall kann zur Anzeige unmittelbar das Display 70 verwendet werden.

Als zusätzliche Sicherheitsfunktion kann vorgesehen werden, daß die Eingabe des Flaschenvolumens nur dann möglich ist, wenn der Drucksensor 23 keinen Überdruck anzeigt. Auf diese Weise kann das eingegebene Volumen nicht mehr geändert werden, sobald das Absperrventil 2 geöffnet ist.

Die Funktion dieses zweiten Ausführungsbeispiels ist wie folgt:

Aus dem zu Beginn einer Zeiteinheit gemessenen Absolutdruckwert pᵢ₋₁ und dem nach Ablauf der Zeiteinheit gemessenen Absolutdruckwert pᵢ und dem Flaschenvolumen V_{SCUBA} wird das entnommene Volumen ${\text{ΔV=Δp·V}}_{\text{SCUBA}}$ berechnet, wobei Atemluft Temperatur und Umgebungsdruck berücksichtigt werden. Im Speicher 58 ist bei diesem Ausführungsbeispiel eine Reihe von Volumenwerten pro Zeiteinheit und dazugehöriger Leistungskennwerte abgespeichert. Auf der Grundlage der berechneten Luftmenge, die der Taucher eingeatmet hat, wird ein Leistungskennwert ermittelt und von der Dekompressionsrecheneinrichtung berücksichtigt.

Im übrigen ist die Funktion wie beim ersten Ausführungsbeispiel.

Beim dritten Ausführungsbeispiel ist die Druckmeßeinrichtung so aufgebaut, wie in der Fig. 2 gezeigt und in bezug auf das erste Ausführungsbeispiel erläutert, d.h. die Eingabeeinrichtung 41 und das Display 44 sind nicht vorgesehen.

Der Aufbau der Verarbeitungseinrichtung entspricht der Darstellung, wie sie in bezug auf das erste Ausführungsbeispiel im Zusammenhang mit der Fig. 3 erläutert wurde.

Bei diesem dritten Ausführungsbeispiel werden zu Beginn des Tauchganges zu vorbestimmten Zeitpunkten tᵢ, tᵢ₊₁, die einen festen Zeitabstand von Δt zueinander aufweisen, Druckmeßwerte Δpᵢ, Δpᵢ₊₁ ermittelt und anschließend normiert. Aus diesen Werten wird durch eine statistische Analyse, beispielsweise durch eine gewichtete Mittelwertbildung, die durchschnittliche normierte Druckabnahme Δpₐᵥ₀ pro Zeiteinheit ermittelt und im Speicher 63 abgelegt.

Im weiteren Verlaufe des Tauchganges werden weiterhin die Druckdifferenzwerte Δpᵢ ermittelt, normiert und mit Δpₐᵥ₀ verglichen. Maßstab für die erbrachte Arbeitsleistung ist der Quotient q aus dem ermittelten Druckdifferenzwert Δpᵢ und Δₚₐᵥ₀, d.h. ${\text{q = Δp}}_{\text{i}} {\text{/Δp}}_{\text{av0}}$.

In der Verarbeitungseinrichtung wird für den Wert q=1, das bedeutet, daß der gemessene Druckdifferenzwert Δpᵢ gleich dem durchschnittlichen anfänglichen Druckdifferenzwert Δpₐᵥ₀ ist, ein bestimmter vorgegebener Luftverbrauch angenommen, beispielsweise ein Verbrauch von 20 l/min, der in etwa einer Arbeitsleistung des Tauchers von 50 Watt entspricht.

Erhöht sich der Quotient q, wird von einem entsprechend höheren Luftverbrauch ausgegangen. Aus den so ermittelten Luftverbrauchswerten wird über Vergleichswerte, die im Speicher 63 der Verarbeitungseinrichtung abgespeichert sind, der Leistungskennwert abgeleitet und bei der Dekompressionsrechnung berücksichtigt.

Das vierte Ausführungsbeispiel wird nun in bezug auf die Figuren beschrieben.

Der Aufbau der Druckmeßeinrichtung entspricht dem in Fig. 1 gezeigten Aufbau, wobei hier (wie beim ersten und dritten Ausführungsbeispiel) ebenfalls keine Eingabetastatur und kein Display in der Druckmeßeinrichtung zur Eingabe des Flaschenvolumens vorgesehen ist.

Die Druckmeßeinrichtung wird durch das Programm im Speicher 30 so gesteuert, daß im Abstand von jeweils 0,5 s Druckmeßwerte pᵢ und Temperaturmeßwerte ν̊_{air,i} der Luft aufgenommen werden, aus denen ein Mittelwert pₐᵥ und ν̊_{air,av} gebildet wird. Die Mittelwertbildung erstreckt sich über 40 Werte oder 20 s. Alle 20 s werden die gemessenen Mittelwerte über die Antenne 36 an die Empfangseinrichtung übertragen.

In der Empfangseinrichtung wird der aktuell übertragene Wert mit dem 20 s zuvor übertragenen Wert verglichen und daraus der Wert ${\text{Δp}}_{\text{av,i}} {\text{= p}}_{\text{av,i-}} {\text{p}}_{\text{av,i-1}}$ bestimmt, wobei Umgebungsdruck und Lufttemperatur berücksichtigt werden.

In der Dekompressions-Recheneinrichtung wird weiterhin der herrschende Umgebungsdruck p_{amb} ermittelt.

Aus der gemessenen Druckdifferenz Δp_{av,i} und dem Umgebungsdruck p_{amb} wird der Luftverbrauch innerhalb dieses 20 Sekundenintervalls und unter Berücksichtigung der Lufttemperatur ν̊ₐᵢᵣ der NPC (normalized pressure consumption) bestimmt, dieser gibt den temperaturkompensierten Verbrauch an "Flaschendruck" während dieses Intervalls, umgerechnet auf den Normaldruck in Meereshöhe an. Da sich das Volumen der Tauchflasche während des Tauchgangs nicht ändert, ist dieser normalisierte, d.h. vom Einfluß des Umgebungsdruckes und der Temperatur befreite Wert proportional zum Luftverbrauch des Tauchers.

Eine vorgegebene Anzahl x von fortlaufend aufgenommenen NPC-Werten wird einer Mittelwertbildung unterzogen und daraus der Mittelwert NPCₐᵥ des Druckverbrauches für eine vorgegebene Zeitspanne, beispielsweise für die letzten zwei, letzten drei oder letzten vier Minuten berechnet.

Aus dem aktuell ermittelten NPC-Wert NPCᵢ, dem aktuell ermittelten Durchschnittsverbrauch NPC_{av,i}, dem bei der vorhergehenden Rechnung (d.h. beim Ausführungsbeispiel 20 s früher) ermittelten NPC-Wert NPCᵢ₋₁ und dem für diesen Wert geltenden Durchschnittsdruckverbrauch NPC_{av,i-1} wird nach folgender Formel die Verbrauchsschwankung ΔNPCᵢ ermittelt:${\text{ΔNPC}}_{\text{i}} {\text{= | (NPC}}_{\text{i}} {\text{- NPC}}_{\text{i-1}} {\text{) - (NPC}}_{\text{av,i}} {\text{- NPC}}_{\text{av,i-1}} \text{) |}$

Aus einer Anzahl x gemessener Δp-Werte wird ein Mittelwert ΔNPC_{av,i} nach der folgenden Gleichung berechnet:${\text{ΔNPC}}_{\text{av,i}} {\text{= ((x-1) · NPC}}_{\text{av,i-1}} {\text{+ NPC}}_{\text{i}} \text{)/x}$

Die Verbrauchskennzahl Cₐᵢᵣ ergibt sich schließlich aus der Gleichung:${\text{C}}_{\text{air}} {\text{= ΔNPC}}_{\text{av,i}} {\text{/ NPC}}_{\text{av,i}}$

Aus dieser Kennzahl wird dann mit entsprechenden Vergleichswerten, die im Speicher 63 der Verarbeitungseinrichtung abgespeichert sind, der Leistungskennwert C_{work}, ermittelt.

Aus dem bisher absolvierten Tauchprofil, d.h. der bisherigen Aufenthaltszeit unter Wasser in den jeweiligen Tauchtiefenstufen, dem Mittelwert NPCₐᵥ, dem Leistungskennwert C_{work} und einer zunächst angenommenen noch verbleibenden Aufenthaltszeit auf dieser Tauchtiefenstufe, der remaining air time, wird, wie dies vorstehend erläutert wurde, berechnet, wieviel Druck nach Ablauf der angenommenen remaining air time und der dann erforderlichen Auftauchzeit noch in der Flasche vorhanden ist. Liegt der Druck oberhalb eines vorgegebenen Grenzwertes, beim Ausführungsbeispiel 30 bar, war die angenommene remaining air time zu kurz, und es wird eine neue längere remaining air time angenommen und die Berechnung damit wiederholt. Dieser iterative Berechnungsvorgang wird wiederholt, bis die Abweichung von der angenommenen remaining air time und der tatsächlich berechneten remaining air time innerhalb eines vorgegebenen Betrages ist.

Um die Wirksamkeit des Verfahrens zu überprüfen, wurde eine Reihe von Ergometertests durchgeführt. Versuchspersonen, die Atemluft aus einem herkömmlichen Tauch-Atemgerät atmeten, absolvierten auf einem Fahrradergometer Leistungsmessungen mit unterschiedlichen Leistungsprofilen. Mit dem vorstehend für das vierte Ausführungsbeispiel beschriebenen Verfahren wurde der Leistungskennwert ermittelt und mit der von der Versuchsperson tatsächlich erbrachten Leistung, die von einer am Ergometer angeordneten Meßeinrichtung gemessen wurde, verglichen. Dabei ergab sich eine sehr gute Übereinstimmung zwischen den nach dem Verfahren ermittelten Leistungswerten und der tatsächlich erbrachten Leistung.

Damit konnte nachgewiesen werden, daß eine zuverlässige Berechnung der Leistung auch dann möglich ist, wenn das Volumen in der Tauchflasche und damit der Absolutwert der vom Taucher aufgenommenen Luftmenge nicht bekannt ist.

Bei den vorstehend beschriebenen Ausführungsbeispielen sind in der Verarbeitungseinrichtung zwei Mikroprozessoren, nämlich der zweite Mikroprozessor 58 im Empfangsbereich und der dritte Mikroprozessor 62 vorgesehen. Die Funktion dieser beiden Mikroprozessoren kann auch in einem Mikroprozessor zusammengefaßt werden.

Weiterhin können auch sowohl bei einer Zwei-Mikroprozessor-Ausführung als auch bei einer Ausführung mit einem Mikroprozessor die Funktionen zwischen Druckmeßeinrichtung und Verarbeitungseinrichtung anders aufgeteilt werden.

So können in der Druckmeßeinrichtung mehr Funktionen integriert werden, beispielsweise die vollständige Luftverbrauchsmessung und -berechnung mit der entsprechenden Mikroprozessorleistung, es können aber auch weniger Funktionen vorgesehen sein.

In einem ersten Extremfall sind sämtliche Funktionen wie Luftverbrauchsmessung und Dekompressionsmessung in der Druckmeßeinrichtung integriert. Die als Verarbeitungseinrichtung bezeichnete zweite Einheit umfaßt dann nur noch die Teile, die erforderlich sind, um die von der Druckmeßeinrichtung gesendeten Daten zu empfangen und im Display anzuzeigen. Eine solche Aufteilung ist von Vorteil, wenn das Display z.B. in eine Tauchermaske integriert werden soll.

Im zweiten Extremfall umfaßt die Druckmeßeinrichtung nur die Einrichtungen, die erforderlich sind, um Druckmeßwerte und die Temperaturen aufzunehmen und diese an die Verarbeitungseinrichtung zu übertragen.

Bei allen vorstehend beschriebenen Ausführungsbeispielen wird ein drahtloses Übertragungsverfahren verwendet, wie es in der WO92/06889 beschrieben ist. Statt diesem Verfahren kann zwischen Druckmeßeinrichtung und Verarbeitungseinrichtung auch eine feste Kabelverbindung vorgesehen sein. Die entsprechenden Kabel können dann am Körper des Tauchers entlanggeführt werden oder als Kabelverbindung unmittelbar im Taucheranzug integriert werden.

Die Funktionen der Druckmeßeinrichtung und der Verarbeitungseinrichtung können auch in einem einzelnen Gerät zusammengefaßt werden. In diesem Fall wird die Druckmeßeinrichtung vorzugsweise nicht an der Flasche selbst angeordnet, sondern die Druckmeßeinrichtung wird entfernt von der Flasche angeordnet und über einen Hochdruckschlauch mit der Flasche verbunden.

Bei den vorstehend beschriebenen Ausführungsbeispielen wird der Leistungskennwert aus einer Anzahl von mit den jeweiligen Eingangsgrößen tabellenartig abgespeicherten Vergleichswerten bestimmt. Statt dessen kann aber auch eine mathematische Funktion oder eine andersartige Rechenvorschrift verwendet werden, um aus den Eingangsgrößen wie Atemfrequenz usw. den Leistungskennwert zu ermitteln.

## Patentansprüche

1. Vorrichtung zum Überwachen eines Tauchganges mit
einem ersten Drucksensor, der den Druck in einer Tauchflasche eines Atemgerätes, mit dem der Taucher mit Atemluft versorgt wird, mißt,
einem zweiten Drucksensor, welcher den Umgebungsdruck mißt, welcher ein Maß für die vom Taucher erreichte Wassertiefe ist;
einem Zeitgeber, mit dem die vom Taucher unter Wasser verbrachte Zeit bestimmbar ist,
einer mit einem ersten Speicher verbundenen Recheneinrichtung, durch welche auf der Grundlage der Werte des Zeitgebers und des zweiten Drucksensors berechenbar ist, welche Dekompressionsstops der Taucher beim Auftauchen einlegen muß, und wie lange der Auftauchvorgang insgesamt dauert, wobei bei der Berechnung der Dekompression die vom Taucher erbrachte Arbeitsleistung berücksichtigt wird, zu deren Bestimmung die pro Zeiteinheit gemessene Abnahme des Druckes in der Tauchflasche herangezogen wird,
einer Anzeigeeinrichtung mit einem ersten Display, auf dem wichtige Parameter des Tauchganges anzeigbar sind,
**dadurch gekennzeichnet**,
daß eine Temperaturmeßeinrichtung vorgesehen ist, mit welcher die Temperatur der Atemluft gemessen wird,
daß eine zweite Recheneinrichtung vorgesehen ist, durch welche aus dem vom ersten Drucksensor gemessenen Druckwerten und dem vom zweiten Drucksensor erfaßten Umgebungsdruck unter Berücksichtigung der durch den Temperatursensor gemessenen Atemluft-Temperatur auf den Normaldruck auf Meereshöhe und eine vorgegebene Normaltemperatur normierte Druckwerte berechnet werden,
daß eine zweite Speichereinrichtung vorgesehen ist, in welcher die vom ersten Drucksensor in zeitlicher Aufeinanderfolge gemessenen Druckwerte als normierte Druckwerte abgespeichert werden, und
daß in der zweiten Recheneinrichtung aus diesen gespeicherten, normierten Druckwerten ein Leistungskennwert abgeleitet wird, der ein Maß für die vom Taucher erbrachte körperliche Arbeitsleistung ist, wobei dieser Leistungskennwert der Dekompressions-Recheneinrichtung zugeführt und von dieser bei der Berechnung der Dekompressionsstops und der Gesamtauftauchzeit berücksichtigt wird.

2. Vorrichtung gemäß Anspruch 1, dadurch gekennzeichnet, daß die Erfassung der Druckwerte des ersten Drucksensors in kurzem zeitlichen Abstand erfolgt;
daß aus den gemessenen und anschließend normierten Druckwerten durch diese zweite Recheneinrichtung bestimmt wird, wie oft der Taucher während einer vorgegebenen Zeitperiode atmet und daraus die Atemfrequenz bestimmt wird,
daß in der Speichereinrichtung eine Rechenvorschrift abgespeichert ist, durch welche aus der berechneten Atemfrequenz der Leistungskennwert abgeleitet wird, oder
daß in dieser Speichereinrichtung eine Vielzahl von Atemfrequenz-Vergleichswerten abgespeichert ist, zu denen jeweils ein vorgegebener Leistungskennwert gehört und daß die zweite Recheneinrichtung aus der gemessenen Atemfrequenz die nächstgelegenen Atemfrequenz-Vergleichswerte aussucht und daraus den Leistungskennwert bestimmt.

3. Vorrichtung gemäß Anspruch 1, dadurch gekennzeichnet, daß die zweite Recheneinrichtung aus den gemessenen und anschließend normierten Druckwerten und einem bekannten, vorgegebenen Volumen der Tauchflasche des Atemgerätes den Luftverbrauch des Tauchers pro Zeiteinheit berechnet,
daß in dieser Speichereinrichtung eine Rechenvorschrift abgespeichert ist, durch die die zweite Recheneinrichtung aus dem Luftverbrauch des Tauchers pro Zeiteinheit diesen Leistungskennwert ableitet, oder
daß in dieser Speichereinrichtung eine Vielzahl von Luftverbrauchs-Vergleichswerten und zugehöriger Leistungskennwerte abgespeichert ist, und daß diese zweite Recheneinrichtung aus dem gemessenen Luftverbrauchswert und diesen vorgegebenen Luftverbrauchs-Vergleichswerten diesen Leistungskennwert bestimmt.

4. Vorrichtung gemäß Anspruch 3, dadurch gekennzeichnet, daß eine Eingabeeinrichtung vorgesehen ist, durch welche vom Benutzer vor Beginn des Tauchganges das Volumen der verwendeten Tauchflasche eingegeben werden kann und daß weiterhin ein Display vorgesehen ist, in welcher das eingegebene Flaschenvolumen sichtbar ist.

5. Vorrichtung gemäß Anspruch 4, dadurch gekennzeichnet, daß diese Eingabeeinrichtung zumindest eine Sicherheitseinrichtung aufweist, durch welche verhindert wird, daß dieser eingegebene Volumenwert versehentlich veränderbar ist.

6. Vorrichtung gemäß Anspruch 1, dadurch gekennzeichnet, daß in der Speichereinrichtung die während eines ersten Zeitabschnittes vom ersten Drucksensor gemessenen und normierten Druckwerte gespeichert und mit normierten Druckwerten verglichen werden, die während wenigstens eines zweiten Zeitabschnittes ermittelt werden, und aus dem Vergleich der während des ersten Zeitabschnittes gemessenen und normierten Druckwerten und aus den während des zweiten Zeitabschnittes gemessenen und normierten Druckwerten dieser Leistungskennwert abgeleitet wird.

7. Vorrichtung gemäß Anspruch 6, dadurch gekennzeichnet, daß dieser erste Zeitabschnitt ein Zeitabschnitt ist, der zu Beginn des Tauchganges liegt,
daß aus den während dieses ersten Zeitabschnittes ermittelten normierten Druckwerte ein Basisdruckverbrauch ermittelt wird, und
daß aus den in einem zweiten und jedem aufeinanderfolgenden Zeitabschnitt ermittelten normierten Druckwerten ein aktueller Druckverbrauchswert ermittelt wird, der mit diesem Basisdruckverbrauchswert verglichen wird und
daß aus diesem Vergleich der Leistungskennwert abgeleitet wird.

8. Vorrichtung gemäß Anspruch 6, dadurch gekennzeichnet, daß aus dem während eines ersten Zeitabschnittes ermittelten Druckwert NPCᵢ₋₁ und dem im darauffolgenden Zeitabschnitt ermittelten Druckwert NPCᵢ ein Differenzdruckwert ΔNPCᵢ ermittelt wird,
daß aus diesen beiden Druckwerten sowie aus einer Anzahl vorangegangener Druckwerte ein durchschnittlicher Differenzdruckverbrauch ΔNPCₐᵥ bestimmt wird und
daß aus der Abweichung des aktuellen Druckwertes ΔNPC zum durchschnittlichen Druckwert ΔNPCₐᵥ für eine Anzahl aufeinanderfolgender Druckwerte ΔNPC_{i-2,i-1,i} dieser Leistungskennwert abgeleitet wird.

9. Vorrichtung gemäß einem der Ansprüche 1-8, dadurch gekennzeichnet, daß zumindest dieser erste Drucksensor, ein Zeitgeber, und eine Signalverarbeitungseinrichtung in einem ersten Gehäuse angeordnet sind, welches an oder in der Nähe der Tauchflasche befestigt ist;
daß zumindest diese Anzeigeeinrichtung in einem zweiten Gehäuse angeordnet ist, welche vom ersten Gehäuse entfernt ist, und
daß eine Datenübertragungseinrichtung vorgesehen ist, welche Daten von diesem ersten zu diesem zweiten Gehäuse überträgt.

10. Vorrichtung gemäß Anspruch 9, dadurch gekennzeichnet, daß diese Datenübertragungseinrichtung eine Sendeeinrichtung beinhaltet, welche Signale, die aus der Messung dieses ersten Drucksensors abgeleitet sind, aufbereitet und über eine Antenne aussendet, und daß in diesem zweiten Gehäuse eine Empfangseinrichtung angeordnet ist, welche eine zweite Antenne aufweist, und welche die von der Sendeeinrichtung ausgesendeten Signale empfängt und zumindest diesem ersten Display zuführt.

11. Vorrichtung gemäß Anspruch 9, dadurch gekennzeichnet, daß dieses erste Gehäuse und dieses zweite Gehäuse durch die Datenübertragungseinrichtung physikalisch miteinander verbunden sind, wobei diese Datenübertragungseinrichtung Daten auf elektrischem oder optischem Wege überträgt.

12. Vorrichtung gemäß Anspruch 1, dadurch gekennzeichnet, daß diese Dekompressions-Recheinrichtung und diese zweite Recheneinrichtung in einer Mikroprozessoreinrichtung zusammengefaßt sind.

13. Verfahren zum Überwachen eines mit einem mobilen Atemgerät ausgeführten Tauchganges mit folgenden Verfahrensschritten:
Messen des Druckes im Luftvorratsbehälter des Atemgerätes,
Ermitteln eines Kennwertes für die Luftaufnahme des Tauchers in einer vorgegebenen Zeitperiode,
unter gleichzeitigem Ausführen folgender Verfahrensschritte:
Messen des Umgebungsdruckes des Tauchers und Ermitteln der Tauchtiefe, in der sich der Taucher aufhält,
Berechnen der Zeitdauer, in der sich der Taucher in dieser Wassertiefe aufhält,
und worauf sich dann folgende Verfahrensschritte anschließen:
Ermittlung eines Leistungskennwertes aus den gemessenen Luftverbrauchskennwerten, der ein Maß für die vom Taucher während einer bestimmten Zeitperiode erbrachten körperlichen Arbeitsleistung ist,
Berechnen der Dekompressionsstops und der Gesamtauftauchzeit unter Berücksichtigung der Zeit, die sich der Taucher auf den jeweiligen Tauchtiefenstufen aufgehalten und der Arbeitsleistung, die er dabei erbracht hat, und
Anzeige zumindest eines Kennwertes, der für die Dekompressionsbedingungen maßgeblich ist, auf einem ersten Display,
gekennzeichnet durch die Schritte:
Abspeichern von aufeinanderfolgend gemessenen Druckwerten,
Messen der Temperatur der Atemluft,
Berechnen von auf den Normaldruck auf Meereshöhe und eine vorgegebene Normaltemperatur normierten Druckwerten aus den gemessenen Druckwerten und dem Umgebungsdruck unter Berücksichtigung der Atemlufttemperatur,
Abspeichern der normierten Druckwerte, und
Ableiten des Leistungskennwerts aus den gespeicherten, normierten Druckwerten.

14. Verfahren gemäß Anspruch 13, mit folgenden weiteren Schritten:
Ermittlung der Zeitdauer, die der Luftvorrat voraussichtlich noch ausreicht, aus den gemessenen und anschließend normierten Druckwerten und einem vorgegebenen Grenzwert für den minimalen Druckwert in dem Luftvorratsbehälter,
Subtrahieren der ermittelten Gesamtauftauchzeit von dieser Zeitdauer und
Anzeige des Ergebnisses als die Zeit, die sich der Taucher noch unter Fortsetzung der Leistungsentfaltung und des Luftverbrauches auf der entsprechenden Tauchtiefenstufe aufhalten kann.

## Claims

1. Device for dive monitoring, comprising
a first pressure transducer which detects the pressure in a diving flask of a breathing apparatus supplying the diver with breathing air,
a second pressure transducer which detects the ambient pressure which is a measure of the water depth reached by the diver,
a timer serving to determine the time which the diver has spent underwater,
a decompression computing means serving to compute, on the basis of the values of said timer and said second pressure transducer, which decompression stops the diver has to perform in surfacing and the total length of the surfacing operation, the physical work performed by the diver being considered when the decompression is computed, at the physical work being determined by using the mesured decrease of pressure per time unit in said diving flask,
a display means, including a first display on which important dive parameters may be indicated,
characterized in
that a temperature measuring means is provided, by which the temperature of the breathing air is measured,
that a second computing means is provided, for deriving from these pressure values, measured by the first pressure transducer and from the ambient pressure, detected by said second pressure transducer and in consideration of the breathing air temperature, measured by this temperature transducer normalized pressure values, which are normalized with respect to the normal pressure at sea level and a predetermined normal temperature,
that a second memory means is provided, in which the measured pressure values which are measured by the first pressure transducer in chronological succession are stored as normalized pressure values, and
that in the second computing means, a performance index is derived from that stored, normalized pressure values, said performance index being a measure for the physical work, performed by the diver, said performance index being supplied to the decompression computing means and being considered by the latter in the computation of the decompression stops and the total surfacing time.

2. Device according to claim 1, characterized in that the pressure values of said first pressure transducer are detected at short intervals;
that said second computing means determines from the detected and then normalized pressure values how often the diver breathes during a preceding period, and that the respiratory rate is derived therefrom,
that a computing rule is stored in said memory means, by which said performance index is derived from the respiratory rate so calculated, or
that a plurality of respiratory rate reference values is stored in this memory means, which a specific predetermined performance index is accociated with, and that said second computing means selects the next respiratory rate reference values from the respiratory rate so measured for determining therefrom said performance index.

3. Device according to claim 1, characterized in that said second computing means computes the diver's air consumption per unit time from the detected and then normalized pressure values and from a known predetermined volume of the diving flask,
that in this memory means a computing rule is stored by which said second computing means derives said performance index from the diver's air consumption per unit time, or
that a plurality of air consumption reference values, with the associated performance indices, is stored in said memory means, and that said second computing means determines this performance index from the measured air consumption value and these predetermined air consumption reference values.

4. Device according to claim 3, characterized in an said input means is provided by means of which the user may enter the volume of the used diving flask prior to the beginning of the dive, and that moreover a display is provided in which the flask volume that may be entered is visible.

5. Device according to claim 4, characterized in that said input means includes at least one safety means for preventing potential inadvertend modification of this volume value so entered.

6. Device according to claim 1, characterized in that the normalized pressure values detected by said first pressure transducer during a first interval are stored in said memory means and compared against normalized pressure values determined during at least one second interval, and that said performance index is derived from the comparison of the normalized pressure values detected during said first interval and from the normalized pressure values detected during said second interval.

7. Device according to claim 6, characterized in that said first interval is a period prior to the beginning of the dive,
that a basic pressure consumption is determined from the normalized pressure values detected during the first interval, and
that an actual pressure consumption value is determined from the normalized pressure values detected during a second and each successive interval, which is compared against said basic pressure consumption value, and
that said performance index is derived from this comparison.

8. Device according to claim 6, characterized in that a differential pressure value ΔNPCᵢ is determined from the pressure value NPCᵢ₋₁ detected during a first interval and the pressure value NPCᵢ detected in the succeeding interval,
that an average differential pressure consumption ΔNPCₐᵥ is determined from these two pressure values as well as from a number of preceding pressure values, and
that this performance index is derived from the variation of the actual pressure value ΔNPC relative to said average pressure value ΔNPCₐᵥ for a number of successive pressure values ΔNPC_{i-2,i-1,i-}

9. Device according to any of claims 1 to 8, characterized in that at least this first pressure transducer, a timer and a signal processing means are disposed in a first housing which is fastend on or in the vicinity of said diving flask;
that at least this display means is disposed in a second housing remote from said first housing, and
that a data transmission means is provided which transmits data from this first to this second housing.

10. Device according to claim 9, characterized in that said data transmission means includes a transmitting means which processes signals derived from the detection of said first pressure transducer and transmits same via an antenna, and that in said second housing a receiving means is disposed which includes a second antenna and which receives the signals transmitted by said transmitting means and supplies them to said first display.

11. Device according to claim 9, characterized in that said first housing and said second housing are physically interconnected by said data transmission means, with said data transmission means transmitting data electrically or optically.

12. Device according to claim 1, characterized in that said decompression computing means and said second computing means are combined in one microprocessor means.

13. Method of monitoring a dive performed with a mobile breathing equipment, including the following steps:
detecting the pressure in the air supply tank of said breathing equipment,
detecting an index of the diver's air consumption in a predetermined period of time,
with simultaneous execution of the following steps:
detecting the ambient pressure around the diver and determining the diving depth at which the diver is staying,
computing the period for which the diver stays at said water depth,
whereupon the following steps are performed:
determining a performance index from the detected air consumption indices, which is a measure of the physical work performed by the diver during a specific period,
computing the decompression stops and the total surfacing period in consideration of the time for which the diver has stayed at the respective diving depth levels, and from the work performed by him during this stay, and
displaying at least one index which is decisive for the decompression conditions on a display,
characterized by the following steps:
storing of successively measured pressure values,
detecting the temperature of the breathing air,
computing from the measured pressure values, normalized with respect to the normal pressure at sea level and a predetermined normal temperature, and the ambient pressure under consideration of the breathing air temperature,
storing the normalized pressure values, and
deriving of the performance index from the stored normalized pressure values.

14. Method according to claim 13, including the following further steps:
determining the period for which the air supply will presumably be still sufficient, on the basis of the detected and then normalized pressure values and a predetermined threshold defined for the minimum pressure value in said air supply tank,
subtracting the total surfacing time determined from this period, and
displaying the result as the period for which the diver may still remain at the respective diving depth level while he continues the production of work and the air consumption.

## Revendications

1. Dispositif pour surveiller le déroulement d'une plongée, comprenant :
- un premier capteur de pression, qui mesure la pression dans une bouteille de plongée d'un appareil respiratoire, avec lequel le plongeur est alimenté en air respiratoire;
- un second capteur de pression, qui mesure la pression environnante, et qui représente une mesure de la profondeur atteinte par le plongeur dans l'eau ;
- un temporisateur, avec lequel on peut déterminer le temps passé par le plongeur sous l'eau;
- un dispositif de calcul relié à une première mémoire, au moyen duquel on peut calculer, en se basant sur les valeurs du temporisateur et du second capteur de pression, les arrêts de décompression que le plongeur doit observer lors de la remontée, et la durée totale du déroulement de la remontée, tel que dans le calcul de la décompression, le travail fourni par le plongeur est pris en compte, et pour la détermination de ce travail on utilise la diminution mesurée par unité de temps de la pression dans la bouteille de plongée;
- un dispositif d'affichage avec un premier affichage sur lequel on peut afficher des paramètres importants du déroulement de la plongée;
caractérisé en ce que :
- il est prévu un dispositif de mesure de température, au moyen duquel on mesure la température de l'air respiratoire;
- il est prévu un second dispositif de calcul, au moyen duquel on calcule, à partir des valeurs de pression mesurées par le premier capteur de pression et de la pression environnante détectée par le second capteur de pression, des valeurs de pression normalisées à la pression normale au niveau de la mer et à une température normale prédéterminée, en tenant compte de la température de l'air respiratoire mesurée par le capteur de température ;
- il est prévu un second dispositif à mémoire dans lequel on mémorise les valeurs de pression mesurées en succession temporelle par le premier capteur de pression, sous forme de valeurs de pression normalisées ; et
- dans le second dispositif de calcul, on dérive à partir de ces valeurs de pression normalisées mémorisées une caractéristique de performance, qui est une mesure pour le travail corporel dépensé par le plongeur, et cette caractéristique de performance est fournie au dispositif de calcul de décompression, et elle est prise en compte par ce dispositif de calcul lors du calcul des arrêts de décompression et du temps total de remontée.

2. Dispositif selon la revendication 1, caractérisé en ce que la détection des valeurs de pression du premier capteur de pression a lieu à des intervalles temporels courts ;
- en ce que l'on détermine à partir des valeurs de pression mesurées et ensuite normalisées, au moyen du second dispositif de calcul, la cadence de respiration du plongeur pendant une période de temps prédéterminée, et détermine à partir de cela la fréquence respiratoire;
- en ce que l'on mémorise dans le dispositif à mémoire une règle de calcul, à partir de laquelle on dérive la caractéristique de performance à partir de la fréquence respiratoire calculée ; ou bien
- en ce que l'on mémorise dans ce dispositif à mémoire une pluralité de valeurs de comparaison de fréquence respiratoire, à chacune desquelles est associée une caractéristique de performance prédéterminée, et en ce que le second dispositif de calcul recherche à partir de la fréquence respiratoire mesurée les valeurs de comparaison les plus proches pour la fréquence respiratoire, et détermine à partir de celles-ci la caractéristique de performance.

3. Dispositif selon la revendication 1, caractérisé en ce que le second dispositif de calcul calcule, à partir des valeurs de pression mesurées et ensuite normalisées, et d'un volume prédéterminé et connu de la bouteille de plongée de l'appareil respiratoire, la consommation d'air du plongeur par unité de temps ;
- en ce que l'on mémorise dans ledit dispositif à mémoire une règle de calcul au moyen de laquelle le second dispositif de calcul dérive ladite caractéristique de performance à partir de la consommation d'air du plongeur par unité de temps ; ou bien
- en ce que l'on mémorise dans ledit dispositif à mémoire une pluralité de valeurs de comparaison de consommation d'air et des caractéristiques de performance associées, et en ce que ledit second dispositif de calcul détermine ladite caractéristique de performance à partir de la valeur mesurée de consommation d'air et à partir desdites valeurs de comparaison prédéterminées de consommation d'air.

4. Dispositif selon la revendication 3, caractérisé en ce qu'il est prévu un dispositif de saisie, au moyen duquel on peut saisir par l'utilisateur et avant le début de la plongée le volume de la bouteille de plongée utilisée, et en ce qu'il est en outre prévu un affichage dans lequel est visible le volume de bouteille saisi.

5. Dispositif selon la revendication 4, caractérisé en ce que ledit dispositif de saisie comporte au moins un dispositif de sécurité, au moyen duquel on empêche que cette valeur de volume saisie soit modifiée de façon involontaire.

6. Dispositif selon la revendication 1, caractérisé en ce que, dans le dispositif à mémoire, les valeurs de pression mesurées par le premier capteur de pression pendant une première section temporelle et normalisées sont mémorisées, et sont comparées avec des valeurs de pression normalisées, qui sont déterminées pendant au moins une seconde section temporelle, et en ce que l'on dérive ladite caractéristique de performance à partir de la comparaison des valeurs de pression mesurées et normalisées pendant la première section temporelle et les valeurs de pression mesurées et normalisées pendant la seconde section temporelle.

7. Dispositif selon la revendication 6, caractérisé en ce que ladite première section temporelle est une section temporelle qui est située au début de la plongée;
- en ce que l'on détermine, à partir des valeurs de pression déterminées pendant cette première section temporelle et normalisées, une consommation de pression de base, et
- en ce que l'on détermine, à partir des valeurs de pression déterminées pendant une seconde section temporelle et pendant chaque section temporelle suivante, et normalisées, une valeur de consommation de pression actuelle qui est comparée à la valeur de consommation de pression de base, et
en ce que l'on dérive la caractéristique de performance à partir de cette comparaison.

8. Dispositif selon la revendication 6, caractérisé en ce que l'on détermine, à partir de la valeur de pression NPCᵢ₋₁ déterminée pendant une première section temporelle, et à partir de la valeur de pression NPCᵢ déterminée pendant une section temporelle suivante, une valeur de différentielle de pression ΔNPC,
- en ce que l'on détermine à partir de ces deux valeurs de pression, ainsi qu'à partir d'un certain nombre de valeurs de pression précédentes une consommation de pression différentielle moyenne ΔNPCₐᵥ, et
- en ce que l'on dérive ladite caractéristique de performance à partir de la variation de la valeur de pression actuelle ΔNPC par rapport a la valeur de pression moyenne ΔNPCₐᵥ pour un certain nombre de valeurs de pression successives ΔNPC_{i-2,i-1,i}.

9. Dispositif selon l'une des revendications 1 à 8, caractérisé en ce que ledit premier capteur de pression au moins, un temporisateur, et un dispositif de traitement de signaux sont agencés dans un premier boîtier, lequel est fixé sur la bouteille de plongée ou à son voisinage;
- en ce que ledit dispositif d'affichage au moins est agencé dans un second boîtier qui est éloigné du premier boîtier; et
- en ce qu'il est prévu un dispositif de transmission de données qui transmet des données depuis ledit premier boîtier audit second boîtier.

10. Dispositif selon la revendication 9, caractérisé en ce que ledit dispositif de transmission de données inclut un dispositif émetteur qui prépare des signaux dérivés de la mesure de ce premier capteur de pression et les émet au moyen d'une antenne, et en ce qu'il est prévu un dispositif récepteur agencé dans le second boîtier, ce dispositif récepteur comprenant une seconde antenne et recevant les signaux émis par le dispositif émetteur et les fournissant au moins audit premier affichage.

11. Dispositif selon la revendication 9, caractérisé en ce que ledit premier boîtier et ledit second boîtier sont reliés physiquement l'un à l'autre par l'intermédiaire du dispositif de transmission de données, ledit dispositif de transmission de données transmettant des données par voie électrique ou optique

12. Dispositif selon la revendication 1, caractérisé en ce que ledit dispositif de calcul de décompression et ledit second dispositif de calcul sont regroupés dans un dispositif à microprocesseur.

13. Procédé pour surveiller le déroulement d'une plongée effectuée avec un appareil respiratoire mobile, comprenant les étapes de procédé suivantes :
- on mesure la pression dans le réservoir d'air de l'appareil respiratoire;
- on détermine une valeur caractéristique pour la consommation d'air du plongeur dans une période temporelle prédéterminée ;
et l'on exécute simultanément les étapes de procédé suivantes :
- on mesure la pression environnante du plongeur et l'on détermine la profondeur de plongée à laquelle se trouve le plongeur ;
- on calcule la durée pendant laquelle le plongeur séjourne à cette profondeur d'eau ;
- et l'on exécute ensuite les étapes de procédé suivantes :
- on détermine une valeur caractéristique de performance à partir des valeurs caractéristiques de consommation d'air mesurée, qui sont une mesure pour le travail corporel fourni par le plongeur pendant une période déterminée;
- on calcule les arrêts de décompression et la durée de remontée totale en tenant compte du temps pendant lequel le profondeur a séjourné au niveau de profondeur de plongée respectif et de la puissance de travail qu'il a fourni ; et
- on affiche au moins une valeur caractéristique qui est déterminante pour les conditions de décompression, sur un premier affichage ;
caractérisé par les opérations suivantes :
- on mémorise des valeurs de pression mesurées en succession ;
- on mesure la température de l'air respiratoire ;
- on calcule des valeurs de pression normalisées à la pression normale au niveau de la mer et à une température normale prédéterminée, à partir des valeurs de pression mesurées et en tenant compte de la pression environnante et de la température de l'air respiratoire ;
- on mémorise les valeurs de pression normalisées, et
- on dérive la valeur caractéristique de performance à partir des valeurs de pression mémorisés et normalisées.

14. Procédé selon la revendication 13, comprenant les opérations suivantes :
- on détermine la durée pendant laquelle la réserve d'air va encore durer, de façon prévisionnelle, à partir des valeurs de pression mesurées et ensuite normalisées, et à partir d'une valeur limite prédéterminée pour la valeur de pression minimum dans le réservoir d'air ;
- on soustrait la durée de remontée totale déterminée depuis cette durée ; et
- on affiche le résultat comme étant le temps pendant lequel le plongeur peut encore séjourner en poursuivant la fourniture du travail et la consommation d'air, au niveau de profondeur de plongée correspondant.
